# EUROPÄISCHE PATENTSCHRIFT

(11) **EP 3 854 244 B1**
(45) Veröffentlichungstag und Bekanntmachung des Hinweises auf die Patenterteilung: **09.08.2023**
(21) Anmeldenummer: 20020039.2
(22) Anmeldetag: 27.01.2020
(51) Int. Cl.: A41D 13/018, A41D 13/015

(54) **KÖRPERSCHUTZVORRICHTUNG**
BODY PROTECTION DEVICE
DISPOSITIF PROTECTEUR DU CORPS

(43) Veröffentlichungstag der Anmeldung: 28.07.2021
(73) Patentinhaber: Schindler, Wolfgang, 91058 Erlangen (DE)
(72) Erfinder: Schindler, Wolfgang, 91058 Erlangen (DE)
(74) Vertreter: Meyer, Rudolf

(56) Entgegenhaltungen:
- WO-A1-2007/050024
- WO-A1-2016/155677
- US-A1- 2004 006 806
- US-A1- 2016 213 072

## Beschreibung

Die Erfindung betrifft eine Körperschutzvorrichtung, insbesondere Reitschutzweste, nach dem Oberbegriff des Anspruchs 1. Ferner betrifft die Erfindung ein Verfahren zur Nutzung einer Körperschutzvorrichtung.

Eine gattungsgemäße Körperschutzvorrichtung, nämlich Reitschutzweste, ist beispielsweise aus der DE 200 03 855 U1 bekannt. Die bekannte Reitschutzweste umfasst ein aufblasbares Kissen, welches mit Druckgas schlagartig aufblasbar ist. Zu diesem Zweck wird Druckluft in einer Druckgaspatrone bereitgehalten.

Eine weitere Reitschutzweste mit einem Airbag, das heißt mit einem aufblasbares Kissen, ist in der DE 10 2013 213 306 A1 beschrieben. Zur Auslösung des Airbags ist in diesem Fall eine Sensoreinheit in das Kleidungsstück integriert.

Die Patentanmeldung US 2004/0006806 A1 offenbart eine Körperschutzvorrichtung entsprechend des Oberbegriffs von Anspruch 1.

Eine weitere Schutzvorrichtung, welche insbesondere bei älteren Personen die Folgen eines Sturzes mildern soll, ist in der US 2016/0213072 A1 beschrieben. Diese Schutzvorrichtung hat die Form einer Weste und umfasst eine innen liegende Druckluftquelle sowie einen außen liegenden, expandierbaren Bereich. Auch die Generierung von Gas im außen liegenden Bereich mit Hilfe chemischer Substanzen ist möglich. Um das Gas in den außen liegenden Bereich zu leiten beziehungsweise in diesem Bereich zu erzeugen, ist ein Auslösemechanismus mit einer Sensorik vorgesehen, welche ein Gyroskop umfassen kann.

Eine aus der EP 2 217 103 B1 bekannte, speziell für Motorradfahrer konzipierte Körperschutzvorrichtung mit aufblasbarer Tasche ist für die Aufnahme in einem Kleidungsstück geeignet und weist eine Trägerstruktur im Rückenbereich auf. Ein aufblasbarer Beutel der bekannten Körperschutzvorrichtung soll dem Schutz sowohl der Halsregion als auch der Brustregion des Benutzers, das heißt Motorradfahrers, dienen. Mittel zum Aufblasen des Beutels sind in der Trägerstruktur aufgenommen und mit Hilfe eines Sturz-Vorhersagesystems aktivierbar.

Ebenso ist eine in der WO 2007/050024 A1 beschriebene Schutzvorrichtung speziell für Motorradfahrer konzipiert. Diese Schutzvorrichtung, welche besonders den Hals- und Kopfbereich des Nutzers, das heißt Motorradfahrers, schützen soll, umfasst einen Airbag sowie eine zur Befüllung des Airbags vorgesehene Druckluftquelle, bei welcher es sich um einen Hybridgenerator oder um eine pyrotechnische Vorrichtung handeln kann.

Die DE 537 426 A beschreibt eine Körperschutzvorrichtung mit mehreren aufblasbaren Schutzpolsterungen, wobei jedes Schutzpolster aus mehreren aufeinandergelegten Ringschläuchen besteht, deren Durchmesser allmählich geringer wird, so dass ein konisches Polster zum Schutz der Brust entsteht.

Die DE 297 18 340 U1 beschreibt ein Bekleidungsstück für Zweiradfahrer. Das Bekleidungsstück umfasst mindestens eine mit einem Gas füllbare Kammer, wobei zur Befüllung der Kammer ein pyrotechnisch arbeitendes Aggregat vorgesehen sein kann. Alternativ kann eine Gaspatrone vorhanden sein, welche mit CO₂ oder Luft gefüllt ist. Die mit Luft oder einem anderen Gas zu befüllende Kammer kann schlauchartig ausgebildet sein und sich in Längsrichtung des zu schützenden Körperteils erstrecken.

Am Markt konnten sich Reitschutzwesten mit Airbag bis zum Prioritätszeitpunkt der vorliegenden Anmeldung noch nicht durchsetzen. Üblicherweise sind Reitschutzwesten zur Stoßdämpfung mit Schaumstoff ausgestattet. Sie bieten permanenten Schutz für den Oberkörper. Mit zusätzlich zu tragenden Protektoren können die Hüften und Schultern geschützt werden. Der Schutz für die Bereiche Hals, Nacken und Steißbein kann bei einem Sturz vom Pferd temporär durch zusätzlich zu tragende, marktübliche (Motorradfahrer-) Airbagwesten gedeckt werden. Durch eine am Sattel befestigte Reißleine, die mit einem in der Airbagweste integrierten Inflator mit CO₂-Kartusche verbunden ist, erfolgt bei Auslösung die Befüllung des Airbags. Am Markt erhältlich sind auch - speziell für den Motorradsport entwickelte - Airbagwesten mit integrierten (Schaum-)Protektoren.

Die aus Stahl hergestellte CO₂-Kartusche kann bei einem Sturz vom Pferd zu zusätzlichen Verletzungen des Reiters führen. Das mit einem Knall aus der Kartusche ausströmende Gas verstärkt die Schrecksituation für das Pferd und erhöht das Verletzungsrisiko des Reiters. Durch das Gewicht und den mehrschichtigen Aufbau der Kombination einer Reitschutzweste mit Schaumprotektoren und Airbagweste ist die Bewegungsfreiheit des Reiters eingeschränkt. Der Transport der voluminösen Schutzkleidung ist umständlich.

Der Erfindung liegt die Aufgabe zugrunde, eine gegenüber dem Stand der Technik weiterentwickelte Körperschutzvorrichtung, insbesondere in Form einer Schutzweste für Reiter, anzugeben, welche einen permanenten Schutz des Oberkörpers und einen zusätzlichen Schutz von Körperteilen bei einem Sturz bietet, wobei in der Ausgestaltung als Reitschutzweste den Spezifika des Reitsports Rechnung getragen wird. Entsprechendes soll bei einer Ausgestaltung als Schutzvorrichtung für Fahrradfahrer oder Motorradfahrer gelten. Auch eine Verwendung der Schutzvorrichtung durch mobilitätseigeschränkte Personen, beispielsweise sturzgefährdete Menschen, soll möglich sein.

Diese Aufgabe wird erfindungsgemäß gelöst durch eine Körperschutzvorrichtung, insbesondere Reitschutzweste, mit den Merkmalen des Anspruchs 1. Der Begriff "Reitschutzweste" wird im vorliegenden Fall unabhängig davon verwendet, inwieweit das betreffende Kleidungsstück Ärmel hat. Somit ist auch ein als Jacke gestaltetes Kleidungsstück, welches die Merkmale des Anspruchs 1 aufweist, unter den Begriff "Schutzweste" zu subsumieren. Umgekehrt sind auch Ausgestaltungen der Körperschutzvorrichtung realisierbar, in welchen diese lediglich rudimentär die Form einer Weste hat und zum Einsetzen in ein Kleidungsstück, beispielsweise eine Jacke, oder zum Tragen zusätzlich zu einem Kleidungsstück vorgesehen ist. Beispielsweise kann die Körperschutzvorrichtung als Rückenprotektor mit Trägern, optional mit Brust- und Schulterdachprotektoren, gestaltet sein. Auch eine Gestaltung der Körperschutzvorrichtung als Hüftgürtel kommt in Betracht.

Ebenso wird die Aufgabe gelöst durch ein Verfahren zur Nutzung einer Körperschutzvorrichtung, insbesondere einer Reitschutzweste, gemäß Anspruch 10. Im Folgenden im Zusammenhang mit dem Nutzungsverfahren erläuterte Ausgestaltungen und Vorteile der Erfindung gelten sinngemäß auch für die erfindungsgemäße Vorrichtung, das heißt Körperschutzvorrichtung, und umgekehrt.

In grundsätzlich bekannter Weise umfasst die ohne Beschränkung der Allgemeinheit als Schutzweste bezeichnete Körperschutzvorrichtung ein aufblasbares Kissen, das heißt einen Airbag. Zusätzlich ist erfindungsgemäß ein mit Druckluft befüllter, stoßdämpfender Protektor vorhanden, welcher die Druckluftquelle des Airbags bildet. Die in den Protektor integrierte Druckluftquelle ist über ein Absperrorgan mit dem Airbag verbunden, wobei Mittel zum Öffnen des Absperrorgans im Fall eines Sturzes vorhanden sind.

Somit umfasst die Schutzweste zwei unterschiedliche Arten von Schutzelementen:
- Erstens mindestens einen Protektor, welcher bereits vor der Verwendung der Schutzweste, beispielsweise Reitschutzweste, mit Druckluft befüllt ist. Der Begriff "Druckluft" wird im vorliegenden Fall allgemein für Druckgas, beispielsweise CO₂ oder Stickstoff in komprimierter Form, verwendet. Auch ein druckverflüssigtes Gas kommt prinzipiell zur Befüllung des Protektors in Betracht, wobei in diesem Fall im Protektor sowohl eine flüssige als auch eine gasförmige Phase vorliegt. Der mindestens eine Protektor schützt permanent den Oberkörper oder zumindest Bereiche des Oberkörpers und ersetzt beim Tragen der Schutzweste einen herkömmlichen, nicht mit Druckluft befüllten Protektor.
- Zweitens mindestens einen Airbag, welcher - wie bei einem Airbag in einem Kleidungsstück allgemein der Fall - erst bei einem Unfall ausgelöst wird. Zur Auslösung, das heißt zum Aufblasen des Kissens, ist jedoch kein gesondertes, extra zu diesem Zweck bereitgehaltenes Druckgas oder ein Gasgenerator vorhanden. Vielmehr wird das ohnehin im Protektor eingeschlossene Druckgas zum Aufblasen des Airbags verwendet. Im Fall eines druckverflüssigten Gases im Protektor geht die Befüllung des Airbags mit einer Verdampfung von Gas einher. Im Vergleich zu einem unter Druck stehenden Medium, welches von Anfang an gasförmig vorliegt, mag dies zwar eine langsamere Befüllung des Airbags mit Gas bedeuten. Das insgesamt zur Verfügung stehende Gasvolumen ist jedoch Dank des Phasenübergangs zwischen flüssiger und gasförmiger Phase stark erhöht, was für eine Vergrößerung des Airbags und/oder für eine geringere Dimensionierung des Hohlraums im Protektor nutzbar ist.

Es hat sich gezeigt, dass die in dem Protektor enthaltene Druckluft zum einen ausreichend ist, um den Airbag zu befüllen, und zum anderen die Schutzwirkung des Protektors auch bei teilweise in den Airbag abgeleiteter Druckluft in ausreichendem Maße erhalten bleibt.

Das Absperrventil, über welches die fluidtechnische Verbindung zwischen dem Protektor und dem Airbag herstellbar ist, kann als handelsübliches, beliebig oft betätigbares Ventil ausgeführt sein. Beispielsweise handelt es sich bei dem Absperrventil um einen durch eine Drehfeder belasteten Kugelhahn. Ein schlagartiges Öffnen des Kugelhahns ist durch Ziehen eines Sicherungsstiftes möglich.

Alternativ ist ein Absperrorgan verwendbar, welches nur zum einmaligen Öffnen nutzbar ist, wie dies beispielsweise bei einer Berstscheibe der Fall ist. Ein solches Absperrorgan kann hermetisch dicht gestaltet sein, so dass ein allmähliches Aufblasen des Airbags prinzipbedingt ausgeschlossen ist.

Die Auslösung des Absperrorgans kann entweder mechanisch oder elektronisch erfolgen. Zum Zweck einer elektronischen Auslösung ist beispielsweise ein Sensor in die Schutzweste eingebaut. Ebenso kann zur Detektion eines Sturzes Sensorik verwendet werden, welche in handelsüblichen Smartphones vorhanden ist. In diesem Fall ist über eine Funkverbindung, beispielsweise Bluetooth, eine datentechnische Verbindung mit dem Absperrorgan herstellbar. Auch Ausführungsformen, in den sowohl ein Mechanismus zur mechanischen Auslösung, insbesondere über eine Reißleine, als auch ein Mechanismus zur elektronischen Auslösung bereitgestellt wird und die gleichzeitige Scharfschaltung beider Auslösemechanismen möglich ist, sind realisierbar.

Unabhängig von der Art des Absperrventils bietet die Reitschutzweste bei einem Sturz vom Pferd zusätzlichen temporären Schutz, insbesondere für die Körperteile Kopf, Hals, Nacken, Oberarmkopf, Rippen, Hüften und Steißbein, ohne die Bewegungsfreiheit des Reiters zu sehr einzuschränken. Je nach Ausgestaltung ergibt sich auch eine Schutzerhöhung im Rücken-, Schulterdach- und Brustbereich, wobei eine Airbagentfaltung zumindest teilweise unter einem Protektor vorgesehen sein kann. Hierbei ist das Verletzungsrisiko durch eine CO₂-Kartusche und den Knall bei Auslösung reduziert bzw. ausgeschaltet. Weiterhin lässt sich die Reitschutzweste platzsparend transportieren, was auch für Gestaltungen als Schutzweste für sonstige Anwendungen gilt.

Insgesamt wird mit der Erfindung eine Schutzweste, insbesondere in Form einer Reitschutzweste, mit integriertem Airbag geschaffen mit reduziertem Verletzungsrisiko, effizienterer Stoßdämpfung und verbessertem Transport- und Tragekomfort gegenüber den bisherigen Produkten.

Die Schutzweste kann mit einem doppellagigen Stoffüberzug mit dazwischen liegendem Protektor aufgebaut sein, wobei auch eine höhere Anzahl an Stofflagen nicht ausgeschlossen ist. Die äußere Form des Protektors oder einer Mehrzahl an Protektoren kann der Form herkömmlicher Protektoren angeglichen sein. Sofern solche herkömmlichen Protektoren herausnehmbar sind, kann es auch möglich sein, eine existierende Schutzweste zu einer Reitschutzweste mit den erfindungsgemäßen Merkmalen umzurüsten, wobei diese Umrüstung die Vervollständigung der Reitschutzweste durch den mindestens einen Airbag einschließt. Der Airbag, welcher den Reiter temporär, nämlich bei einem Sturz, schützt, kann teils unter und teils über dem Stoffüberzug platziert sein.

Gemäß einer vorteilhaften Ausgestaltung umfasst die Reitschutzweste sowohl einen oder mehrere mit Druckluft gefüllte Protektoren als auch mehrere Airbags. Einzelne Protektoren können dabei die Funktion von Rückenprotektoren, Schulterprotektoren, und/oder Brustprotektoren übernehmen. Eine derartige Schutzweste zeichnet sich durch guten Tragekomfort, insbesondere große Bewegungsfreiheit, bei gleichzeitig exzellenter Schutzwirkung aus.

Hat die Körperschutzvorrichtung die Form eines autark zu tragenden Rückenprotektors, optional mit Schulterdach- und Brustprotektor, so kann die Möglichkeit vorgesehen sein, weitere Protektoren, insbesondere Schaumprotektoren, anzuheften. Solche zusätzlichen Protektoren sind beispielsweise zum Schutz der Rippen vorgesehen. Auch innerhalb einer Weste können einzelne Protektoren, von welchen nicht notwendigerweise jeder einzelne Protektor mit Druckluft befüllt ist, mechanisch zusammengehalten werden.

Der Protektor ist erfindungsgemäss aus einem dünnwandigen, flexiblen, druckbeständigen, luftdichten Schlauch gebildet, der durch Schnüre, Riemen und/oder Bänder zusammengehalten wird. Der Schlauch ist hierbei erfindungsgemäss mäanderförmig oder in Form eines Gitters gelegt. Innerhalb des Musters, in dem der Schlauch gelegt ist, existieren nicht notwendigerweise Kreuzungspunkte zwischen verschiedenen Schlauchabschnitten. Eine kreuzungsfreie Anordnung des Schlauchs in einer Ebene ermöglicht eine besonders flache Gestaltung des Protektors. Unabhängig von der Art, in welcher der Schlauch in Form eines im wesentlichen flächigen Musters, allgemein als Gitter bezeichnet, angeordnet ist, kann dieses Gitter die Reitschutzweste zu einem großen Teil oder sogar vollständig ausfüllen. Das optional gekreuzte Gitter aus Schlauch kann sich ein- oder (auch nur teilweise) mehrlagig in dem Protektor befinden oder den Protektor bilden.

Optional weist der Schlauch, welcher als stoßdämpfendes Element des Protektors fungiert, Verzweigungen auf. So können beispielsweise mehrere Schlauchabschnitte parallel zueinander an ein Verteilstück angeschlossen sein. Bei verschiedensten geometrischen Gestaltungen des Schlauches oder einer Anordnung aus mehreren, mit Druckluft zu füllenden Schläuchen kann zur Erhöhung der Stoßdämpfung zusätzlich offen- und/oder geschlossenporiges Schaumstoffmaterial in den mindestens einen Schlauch eingebracht oder über das Schlauchgitter gelegt werden. Um Durchstöße zu erschweren, ist in vorteilhafter Ausgestaltung über dem (Schlauch-)Protektor ein engmaschiges Kunststoffnetz ganzflächig verteilt, wobei eine ganzflächige Befestigung des Kunststoffnetzes vorgesehen sein kann. Vorzugsweise wird ein dünnwandiger PVC-Schlauch mit einem Mantel aus Polyestergewebe verwendet.

Optional ist zur Vermeidung von Knickbildung und zur besseren Beweglichkeit der Umfang des Schlauchmantels in den Windungen und an weiteren Stellen reduziert. Zu diesem Zweck kann der Schlauch an den entsprechenden Stellen von einem Gewebemantel umgeben sein.

Das als Protektor vorgesehene oder in den Protektor integrierte, Druckluft aufnehmende, nachgiebige Schutzelement, insbesondere in Form eines Schlauches, kann derart gestaltet sein, dass nach dem einmaligen Einleiten von Druckluft kein Nachfüllen von Druckluft während der gesamten Nutzungszeit der Reitschutzweste erforderlich ist.

Ebenso sind Ausgestaltungen realisierbar, welche ein Nachfüllen von Druckgas ermöglichen. In solchen Ausgestaltungen ist das eine Ende des (Protektor-)Schlauchs in der Reitschutzweste mit einem Luftein-/auslassventil und das andere Ende mit einem - im Brustbereich platzierten -Absperrventil versehen. Alternativ kommt eine Befüllung des Protektors mit Druckluft über das Absperrventil, welches im fertiggestellten Zustand der Körperschutzvorrichtung die Verbindung zum Airbag herstellt, in Betracht. Die Druckluftbefüllung des Schlauchprotektors kann in beiden Fällen mittels Handpumpe, Kompressor (z.B. für Autoreifen) oder externer CO₂-Kartusche erfolgen. Der druckluftbefüllte Protektor, optional mit eingelegtem Schaumstoff und/oder in Verbindung mit einer dünnen Schaumstoffschicht, ist bei effizienterer Stoßdämpfung leichter und dünner als Protektoren, die nur über Schaumstofffüllung verfügen. Dies führt zu einem verbesserten Trage- und (ohne Luftfüllung) Transportkomfort.

Das mindestens eine aufblasbare Kissen der Schutzweste, das heißt der Airbag, ist in bevorzugter Ausgestaltung aus einem reißfesten Stoffmantel mit innenliegendem, dünnwandigem, flexiblem Schlauch gebildet. Ebenso ist eine Fertigung des Airbags aus einem einseitig luftdicht beschichteten Gewebe, insbesondere Polyestergewebe, möglich.

Der Airbag ist teilweise in der Schutzweste oder unter dem Protektor befestigt und nur die zum Körperschutz bestimmten Abschnitte des Airbags für Kopf, Hals, Nacken, Schultern, Hüften und Steißbein werden nach außen über den Stoffüberzug der Reitschutzweste gestülpt und dort - zusammengefaltet - beispielsweise mit Druckknöpfen fixiert. Bei Luftbefüllung lösen sich die Druckknopfverbindungen und diese Airbagabschnitte positionieren sich über die zu schützenden Körperteile. Der unter dem Protektor liegende Teil des Airbags hebt bei Luftbefüllung den Protektor an und erhöht somit zusätzlich die Stoßdämpfung in diesem Bereich.

Zweckmäßigerweise werden zur Reduzierung des Luftvolumens die nicht zum Körperschutz vorgesehenen Abschnitte des Airbags und die Teile unter dem Protektor schlanker ausgeführt als die zum Körperschutz benötigten Abschnitte. Der Airbag wird am Absperrventil des (Protektor-)Schlauchs angeschlossen. Der Hebel des Absperrventils ist, sofern eine mechanische Auslösung vorgesehen ist, über eine Reißleine mit dem Sattel verbunden.

Das Absperrventil befindet sich in typischer Ausgestaltung im Brustbereich der Reitschutzweste. Ein im Rückenbereich der Reitschutzweste angeordneter Protektor, welcher mit Druckluft befüllt ist, ist in diesem Fall mit einem über die Schulter gelegten Druckluftschlauch mit dem Absperrventil verbunden. Ebenso können - in der Art eines Hosenträgers - mehrere Druckluftschläuche über die Schulterdach- und Brustbereiche der Reitschutzweste geführt sein. Protektoren, welche an die Druckluftleitungen angeschlossen sind, sind beispielsweise mit Hilfe von Klettverschlüssen in der Reitschutzweste oder aneinander befestigt.

Beim Sturz aus dem Sattel wird über die Reißleine das Absperrventil oder die Berstscheibe geöffnet und der Airbag aus dem Luftvolumen des Protektors gefüllt. Der Luftaustausch zwischen (Schlauch-)Protektor und Airbag erfolgt hierbei, ebenso wie bei Varianten mit elektronisch gesteuerter Öffnung des Absperrventils beziehungsweise der Berstscheibe, geräuscharm. Der Befüllungsdruck des (Schlauch-)Protektors ist so zu wählen, dass in Abhängigkeit vom Volumen des (Schlauch-)Protektors und des Airbags nach Aktivierung des Airbags mit dem dann gesunkenen (gleichmäßigen) Luftdruck noch eine effiziente Stoßdämpfung bei Aufprall auf den Schlauchprotektor und/oder Airbag erzielt wird. Die Interventionszeit, das heißt die Aktivierungszeit und die Zeit zum Befüllen der Airbags, beträgt in bevorzugter Ausgestaltung in Übereinstimmung mit der Norm EN 1621-4 nicht mehr als 200 ms.

Die Körperschutzvorrichtung, das heißt Schutzweste, insbesondere Reitschutzweste, ist in einem Verfahren nutzbar, welches folgende Merkmale umfasst:
- Es wird mindestens ein Protektor bereitgestellt, welcher einen gasdichten Hohlraum aufweist, der aus einem flexiblen, mäanderförmig oder in Form eines Gitters gelegten, dünnwandigen und luftdichten Druckluftschlauch, welcher durch Schnüre, Riemen und/oder Bänder zusammengehalten wird, gebildet ist, wobei ein Ventil zur Befüllung des Hohlraumes vorhanden ist,
- Weiter wird mindestens ein zusammengefalteter Airbag bereitgestellt,
- Zusätzlich wird eine Verbindungsleitung bereitgestellt, mit welcher der Hohlraum des Protektors mit dem Airbag verbindbar ist, wobei die Funktion der Verbindungsleitung auch in ein anderes Element, insbesondere Ventil, integriert sein kann,
- Ferner wird ein Absperrorgan für Druckgas bereitgestellt, wobei das Absperrorgan mit einem Auslöseelement, beispielsweise in Form eines Auslösehebels oder eines elektromechanischen Aktors, verbunden ist und mit dem oben genannten Ventil zur Befüllung des Hohlraumes identisch sein kann,
- Der Protektor wird mit Druckluft befüllt und über das Absperrorgan und die Verbindungsleitung mit dem Airbag verbunden, wobei das Absperrorgan zunächst verschlossen bleibt,
- Die Anordnung aus Protektor, Absperrorgan, Auslöseelement, Verbindungsleitung und Airbag wird als Körperschutzvorrichtung verwendet, insbesondere in eine Reitschutzweste eingebaut, wobei sich der Airbag teilweise oder komplett außerhalb der Reitschutzweste befinden kann,
- Beim Aktivieren des Auslöseelementes, was rein mechanisch oder sensorgesteuert erfolgen kann, wird Druckluft aus dem Protektor in den Airbag geleitet.

Die in den Schritten fünf und sechs aufgeführten Arbeiten (Zusammenbau der Schutzelemente, das heißt des Protektors und des Airbag samt zwischengeschalteter Teile, und Einbau dieser Elemente in die Schutzweste; Befüllung mit Druckluft) können in beliebiger Reihenfolge durchgeführt werden.

Der Maximaldruck, auf welchen der Protektor ausgelegt ist, stimmt nicht notwendigerweise mit dem Maximaldruck, der im Airbag entstehen kann, überein. Insbesondere kann der Gasdruck im Protektor, solange der Airbag nicht ausgelöst ist, höher als der Maximaldruck, auf welchen der Airbag ausgelegt ist, sein. In einer möglichen Ausgestaltung beträgt das Volumen des aufgeblasenen Kissens, das heißt entfalteten Airbags, nicht mehr als das 20-fache, insbesondere nicht mehr als das Vierfache, des Volumens der als nachgiebiger Protektor ausgebildeten Druckluftquelle, bezogen auf einen übereinstimmenden Überdruck in der Druckluftquelle und im Airbag. Das Gesamtvolumen der mit Druckluft befüllten Protektoren beträgt in typischer Ausgestaltung mindestens 0,1 Liter, insbesondere mindestens 0,5 Liter, und maximal 3 Liter, insbesondere maximal 1,5 Liter. Das Gesamtvolumen der Airbags beträgt im aufgeblasenen Zustand vorzugsweise mindestens 7,5 Liter und maximal 40 Liter, insbesondere maximal 25 Liter.

Der Überdruck im Protektor kann in verschiedenen Ausgestaltungen Werte zwischen 2 bar und 70 bar annehmen, wobei Werte im oberen Bereich typischerweise bei Befüllung des Protektors mit einem druckverflüssigten Gas auftreten, das heißt Dampfdruckwerte darstellen. Befindet sich im Protektor dagegen in jedem Betriebszustand lediglich gasförmiges Medium, so ist der Überdruck im Protektor typischerweise nicht höher als 20 bar.

Nachfolgend werden mehrere Ausführungsbeispiele der Erfindung anhand einer Zeichnung näher erläutert. Hierin zeigen:
- Fig. 1: ein erstes Ausführungsbeispiel einer Körperschutzvorrichtung mit Airbags in zusammengefaltetem Zustand,
- Fig. 2: die Körperschutzvorrichtung nach Figur 1 mit entfalteten Airbags,
- Fig. 3: in einer Darstellung analog Figur 1 ein zweites Ausführungsbeispiel einer Körperschutzvorrichtung,
- Fig. 4: ein weiteres Ausführungsbeispiel einer Körperschutzvorrichtung,
- Fig. 5: in schematischer Darstellung Einzelheiten einer als Reitschutzweste vorgesehenen Körperschutzvorrichtung,
- Fig. 6: in einer Darstellung analog Figur 5 Einzelheiten einer alternativen Ausgestaltung einer Reitschutzweste,
- Fig. 7: in einer schematischen Schnittdarstellung den Aufbau eines Protektors einer Körperschutzvorrichtung.

Die folgenden Erläuterungen beziehen sich, soweit nicht anders angegeben, auf sämtliche Ausführungsbeispiele. Einander entsprechende oder prinzipiell gleichwirkende Teile sind in allen Figuren mit den gleichen Bezugszeichen gekennzeichnet.

Bei einer insgesamt mit dem Bezugszeichen 1 gekennzeichneten Körperschutzvorrichtung handelt es sich um eine Schutzweste, nämlich Reitschutzweste. Die Reitschutzweste 1 weist ein Rückenteil 2 und Vorderteile 3, 4 auf, welche über Schulterabschnitte 5 mit dem Rückenteil 2 verbunden sind. Bauch- und Seitengurte sind mit 7, 6 bezeichnet.

In den Ausführungsbeispielen nach den Figuren 1 bis 3 kann die Körperschutzvorrichtung 1 entweder wie eine Weste getragen werden oder in ein nicht dargestelltes Kleidungsstück integriert sein. Von der äußeren Form her erinnert die Körperschutzvorrichtung nach Figur 1 sowie die Körperschutzvorrichtung nach Figur 3 ansatzweise an einen Rucksack. Im Fall von Figur 4 ist dagegen eine größere Übereinstimmung der äußeren Form mit einer herkömmlichen, seitlich geschlossenen Weste gegeben.

In die Reitschutzwesten 1 nach den Figuren 1 bis 4 sind Protektoren 8 in verschiedenen Formen eingebaut. Im Fall von Figur 1 erstreckt sich ein Protektor 8 vom Rückenteil 2 aus über die Schulterabschnitte 5 bis zu den Vorderteilen 3, 4. Dagegen befindet sich in den Ausgestaltungen nach den Figuren 3 und 4 lediglich im Rückenteil 2 ein Protektor 8. Abweichend von der in Figur 4 skizzierten Ausführungsform könnte sich der Protektor 8 auch in diesem Fall bis in die Vorderteile 3, 4 hinein erstrecken. Ansonsten unterscheidet sich die Ausführungsform nach Figur 4 von den Ausführungsformen nach den Figuren 1 bis 3 dadurch, dass geschlossene Seitenteile 15 vorhanden sind.

Der Protektor 8 wirkt, wie nach nachfolgend noch näher erläutert wird, in allen Fällen mit verschiedenen Airbags 10, 11, 12, 13, 14 zusammen. Im Einzelnen handelt es sich hierbei um einen Airbag 10 im Hals-Nacken-Kopf-Bereich, einen Airbag 11 zum Schutz des Oberarmkopfes, einen Airbag 12 im Rückenbereich, einen Airbag 13 im Hüftbereich, sowie einen Airbag 14 zum Steißbeinschutz.

Der Protektor 8 stellt die Druckluftquelle der Airbags 10 bis 14 dar, wie aus Figur 5 hervorgeht. Die Figur 5 bezieht sich auf sämtliche Ausführungsformen nach den Figuren 1 bis 4. Ein in dem Protektor 8 befindlicher Druckluftschlauch ist mit 9 bezeichnet und in Gewebe 26 (Figur 7) eingebettet. Zur Befüllung des Druckluftschlauchs 9 ist in den Ausführungsbeispielen ein Füllventil 16 vorgesehen. Zusätzlich existiert ein Absperrorgan 17, welches die Verbindung zwischen dem Druckluftschlauch 9 und den Airbags 10 bis 14 herstellt. Verbindungsleitungen zwischen dem Druckluftschlauch 9, dem Absperrorgan 17 und den Airbags 10 bis 14 sind mit 18, 19 bezeichnet und können in das Absperrorgan 17 integriert sein. Als Absperrorgan 17 ist ein federbelasteter Kugelhahn geeignet.

Das Absperrorgan 17 ist über eine Reißleine 20 und einen Haken 21 mit dem Sattel 22 des Pferdes verbunden. Bei einem Sturz wird durch Ziehen der Reißleine 20 das Absperrorgan 17 schlagartig geöffnet, so dass Luft aus dem Druckluftschlauch 9 in die Airbags 10 bis 14 strömt. Aufgrund des Fehlens einer pyrotechnischen Druckerzeugungsvorrichtung ist dieser Vorgang kaum mit irgendeiner Geräuschentwicklung verbunden.

Das geräuscharme Auslösen der Airbags 10 bis 14 ist auch in der abgewandelten Ausführungsform nach Figur 6 gegeben. In diesem Fall wird das Absperrorgan 17 durch einen elektromechanischen Aktor 23 geöffnet, wobei die Reißleine 20 entfallen kann. Zur Energieversorgung des Aktors 23 ist eine Batterie 24 vorgesehen. Die Auslösung des Aktors 23 erfolgt mit Hilfe eines Sensors 25, welcher über Funk mit dem Aktor 23 zusammenwirkt.

### Bezugszeichenliste

- 1: Körperschutzvorrichtung, Reitschutzweste
- 2: Rückenteil
- 3: linkes Vorderteil
- 4: rechtes Vorderteil
- 5: Schulterabschnitt
- 6: Seitengurt
- 7: Bauchgurt
- 8: Protektor
- 9: Druckluftschlauch
- 10: Airbag im Hals-Nacken-Kopf-Bereich
- 11: Airbag zum Schutz des Oberarmkopfes
- 12: Airbag im Rippenbereich
- 13: Airbag im Hüftbereich
- 14: Airbag zum Steißbeinschutz
- 15: Seitenteil
- 16: Füllventil
- 17: Absperrorgan
- 18: Leitung
- 19: Leitung
- 20: Reißleine
- 21: Haken
- 22: Sattel
- 23: Aktor
- 24: Batterie
- 25: Sensor
- 26: Gewebe

## Patentansprüche

1. Körperschutzvorrichtung (1), mit mindestens einem Airbag (10, 11, 12, 13, 14), wobei mindestens ein zumindest teilweise mit Druckluft befüllter stoßdämpfender Protektor Z (8) als Druckluftquelle des Airbags (10, 11, 12, 13, 14) vorgesehen ist, wobei der Protektor (8) über ein Absperrorgan (17) mit dem Airbag (10, 11, 12, 13, 14) verbunden ist, **dadurch gekennzeichnet, dass** der Protektor aus einem flexiblen, mäanderförmig oder in Form eines Gitters gelegten, dünnwandigen und luftdichten Druckluftschlauch (9), welcher durch Schnüre, Riemen und/oder Bänder zusammengehalten wird, gebildet ist.

2. Körperschutzvorrichtung (1) nach Anspruch 1, **dadurch gekennzeichnet, dass** mindestens ein mit Druckluft befüllter Protektor (8) aus der Gruppe an Protektoren ausgewählt ist, welche Rückenprotektoren, Schulterdachprotektoren und Brustprotektoren umfasst.

3. Körperschutzvorrichtung (1) nach Anspruch 2, **gekennzeichnet durch** zusätzliche, nicht mit Druckluft befüllte stoßdämpfende Schutzelemente (15), wobei der mit Druckluft befüllte Protektor (8) als Austauschelement für mindestens ein solches Schutzelement (15) vorgesehen ist.

4. Körperschutzvorrichtung (1) nach Anspruch 2 oder 3, **dadurch gekennzeichnet, dass** diese zum Tragen unter einem weiteren Kleidungsstück vorgesehen ist, wobei eine Mehrzahl an Airbags (10, 11, 12, 13, 14) über diesem Kleidungsstück als Kopf-, Halsund Nackenschutz und unter diesem Kleidungsstück als Rücken-, Brust-, Schulterdach-, Oberarmkopf-, Rippen-, Hüft- und Steißbeinschutz entfaltbar sind.

5. Körperschutzvorrichtung (1) nach einem der Ansprüche 1 bis 4, **dadurch gekennzeichnet, dass** der mit Druckluft befüllte stoßdämpfende Protektor (8) als durchstoßsicheres Element ausgebildet oder in ein solches Element integriert ist.

6. Körperschutzvorrichtung (1) nach einem der Ansprüche 1 bis 5, **dadurch gekennzeichnet, dass** als Absperrorgan (17) ein federbelasteter, durch Ziehen eines Sicherungsstiftes zu öffnender Kugelhahn vorgesehen ist.

7. Körperschutzvorrichtung (1) nach einem der Ansprüche 1 bis 6, **dadurch gekennzeichnet, dass** das Absperrorgan (17) mechanisch, insbesondere über eine Reißleine (20), auslösbar ist.

8. Körperschutzvorrichtung (1) nach einem der Ansprüche 1 bis 7, **dadurch gekennzeichnet, dass** das Absperrorgan (17) sensorgesteuert auslösbar ist.

9. Körperschutzvorrichtung (1) nach einem der Ansprüche 1 bis 8, **dadurch gekennzeichnet, dass** das Gesamtvolumen der mit Druckluft befüllten Protektoren (8) mindestens 0,1 l und maximal 3 l und das Gesamtvolumen der Airbags (10, 11, 12, 13, 14) mindestens 7,5 l und maximal 40 l beträgt.

10. Verfahren zur Nutzung einer Körperschutzvorrichtung (1), mit folgenden Merkmalen:
- Es wird mindestens ein Protektor (8) bereitgestellt, welcher einen gasdichten Hohlraum aufweist, der aus einem flexiblen, mäanderförmig oder in Form eines Gitters gelegten, dünnwandigen und luftdichten Druckluftschlauch (9), welcher durch Schnüre, Riemen und/oder Bänder zusammengehalten wird, gebildet ist, wobei ein Ventil (16) zur Befüllung des Hohlraumes vorhanden ist,
- weiter wird mindestens ein zusammengefalteter Airbag (10, 11, 12, 13, 14) bereitgestellt,
- zusätzlich wird mindestens eine Verbindungsleitung (18, 19) bereitgestellt, mit welcher der Hohlraum des Protektors (8) mit dem Airbag (10, 11, 12, 13, 14) verbindbar ist,
- ferner wird ein Absperrorgan (17) für Druckgas bereitgestellt, wobei das Absperrorgan (17) mit einem Auslöseelement (20, 23) verbunden ist,
- der Protektor (8) wird mit Druckgas befüllt und über das Absperrorgan (17) und die Verbindungsleitung (18, 19) mit dem Airbag (10, 11, 12, 13, 14) verbunden, wobei das Absperrorgan (17) zunächst verschlossen bleibt,
- die Anordnung aus Protektor (8), Absperrorgan (17), Auslöseelement (20, 23), Verbindungsleitung (18, 19) und Airbag (10, 11, 12, 13, 14) wird als Körperschutzvorrichtung (1) verwendet,
- beim Aktivieren des Auslöseelementes (20, 23) wird Druckgas aus dem Protektor (8) in den Airbag (10, 11, 12, 13, 14) geleitet.

11. Verfahren nach Anspruch 10, **dadurch gekennzeichnet, dass** der Protektor (8) mit Druckgas, insbesondere Druckluft, mit einem Überdruck von mindestens 2 bar und höchstens 70 bar befüllt wird.

12. Verfahren nach Anspruch 10 oder 11, **dadurch gekennzeichnet, dass** der mit Druckgas zu befüllende Protektor (8) im Austausch gegen ein nicht mit Druckluft befülltes stoßdämpfendes Schutzelement (15) eines Kleidungsstücks verwendet wird.

## Claims

1. Body protection device (1) having at least one airbag (10, 11, 12, 13, 14), wherein at least on shock-absorbing protector (8) at least partially filled with compressed air is provided as the compressed air source for airbags (10, 11, 12, 13, 14), wherein the protector (8) is connected to the airbags (10, 11, 12, 13, 14) via a shut-off element (17), **characterized in that** the protector is formed from a flexible, thin-walled and airtight compressed air tube (9) which is laid in the shape of a meander or a grid, and is held together by cords, straps, and/or tapes

2. Body protection device (1) according to claim 1, **characterized in that** at least one protector (8) filled with compressed air is selected from the group of protectors which comprises back protectors, acromion protectors and chest protectors.

3. Body protection device (1) according to claim 2, **characterized in that** additional shock-absorbing protective elements (15), not filled with compressed air, are provided, wherein the protector (8) filled with compressed air is provided as a replaceable element for at least one such protective element (15).

4. Body protection device (1) according to claim 2 or 3, **characterized in that** this is provided for wearing under another clothing item, wherein a plurality of the airbags (10, 11, 12, 13, 14) is deployable over this clothing item as head, neck, and nape protection, and under this clothing item as back, chest, acromion, humeral head, rib, hip, and tailbone protection.

5. Body protection device (1) according to one of claims 1 to 4, **characterized in that** the shock-absorbing protector (8) filled with compressed air is designed as a puncture-resistant element or is integrated into such an element.

6. Body protection device (1) according to one of claims 1 to 5, **characterized in that** a spring-loaded ball valve, which is to be opened by pulling a locking pin, is provided as the shut-off element (17).

7. Body protection device (1) according to one of claims 1 to 6, **characterized in that** the shut-off element (17) is mechanically triggerable, in particular via a release cord (20).

8. Body protection device (1) according to one of claims 1 to 7, **characterized in that** the shut-off element (17) is triggerable in a sensor-controlled way.

9. Body protection device (1) according to one of claims 1 to 8, **characterized in that** the total volume of protectors (8) filled with compressed air is at least 0.1 1 and a maximum of 3 l, and the total volume of airbags (10, 11, 12, 13, 14) is at least 7.5 1 and a maximum of 40 1.

10. Method for using a body protection device (1) with the following features:
- At least one protector (8) is provided, which has a gas-tight cavity and is made from a flexible, thin-walled and airtight compressed air tube (9) laid in the shape of a meander or a grid, and is held together by cords, straps, and/or tapes, wherein a valve (16) is present for filling the cavity,
- Furthermore, at least one folded-up airbag (10, 11, 12, 13, 14) is provided,
- Additionally, at least one connecting line (18, 19) is provided via which the cavity of the protector (8) is connectable to the airbag (10, 11, 12, 13, 14),
- Furthermore, a shut-off element (17) for compressed gas is provided, wherein the shut-off element (17) is connected to a trigger element (20, 23),
- The protector (8) is filled with compressed gas and is connected to the airbag (10, 11, 12, 13, 14) via the shut-off element (17) and the connecting line (18, 19), wherein the shut-off element (17) initially remains closed,
- The arrangement made from the protector (8), shut-off element (17), trigger element (20, 23), connecting line (18, 19), and airbag (10, 11, 12, 13, 14) is used as a body protection device (1),
- Upon actuation of the trigger element (20, 23), compressed gas is guided out of the protector (8) into the airbag (10, 11, 12, 13, 14).

11. Method according to claim 10, **characterized in that** the protector (8) is filled with compressed gas, in particular compressed air, with an overpressure of at least 2 bar and at most 70 bar.

12. Method according to claim 10 or 11, **characterized in that** the protector (8) to be filled with compressed gas is used in exchange for a shock-absorbing protective element (15) of a clothing item not filled with compressed air.

## Revendications

1. Dispositif de protection corporelle (1), pourvu d'au moins un airbag (10, 11, 12, 13, 14), au moins un protecteur (8) amortisseur de chocs rempli au moins partiellement d'air comprimé étant prévu en tant que source d'air comprimé pour l'airbag (10, 11, 12, 13, 14), le protecteur (8) étant relié avec l'airbag (10, 11, 12, 13, 14) par l'intermédiaire d'un obturateur (17), **caractérisé en ce que** le protecteur est constitué d'un flexible (9) à air comprimé souple, à paroi mince, étanche à l'air, posé en forme de méandre ou en forme de treillis, qui est maintenu en cohésion par des cordons, des sangles et / ou des bandes.

2. Dispositif de protection corporelle (1) selon la revendication 1, **caractérisé en ce qu'**au moins un protecteur (8) rempli d'air comprimé est sélectionné dans le groupe de protecteurs, lequel comprend les protecteurs dorsaux, les protecteurs d'acromion et les protecteurs de poitrine.

3. Dispositif de protection corporelle (1) selon la revendication 2, **caractérisé par** des éléments protecteurs (15) amortisseurs de chocs supplémentaires, non remplis d'air comprimé, le protecteur (8) rempli d'air comprimé étant prévu en tant qu'élément de rechange pour au moins un tel élément protecteur (15).

4. Dispositif de protection corporelle (1) selon la revendication 2 ou 3, **caractérisé en ce qu'**il est prévu pour être porté sous un autre vêtement, une pluralité d'airbags (10, 11, 12, 13, 14) étant déployable par-dessus ledit vêtement, en tant que protection de tête, de cou et de nuque et sous ledit vêtement, en tant que protecteur dorsal, de poitrine, d'acromion, de tête humérale, de côtes, de hanches et de coccyx.

5. Dispositif de protection corporelle (1) selon l'une quelconque des revendications 1 à 4, **caractérisé en ce que** le protecteur (8) amortisseur de chocs rempli d'air comprimé est conçu sous la forme d'un élément résistant aux perforations ou est intégré dans un tel élément.

6. Dispositif de protection corporelle (1) selon l'une quelconque des revendications 1 à 5, **caractérisé en ce qu'**il est prévu en tant qu'obturateur (17) un robinet hémisphérique contraint par ressort, à ouvrir en tirant sur une goupille de sécurité.

7. Dispositif de protection corporelle (1) selon l'une quelconque des revendications 1 à 6, **caractérisé en ce que** l'obturateur (17) est déclenchable par voie mécanique, notamment par l'intermédiaire d'une cordelette de décrochage (20).

8. Dispositif de protection corporelle (1) selon l'une quelconque des revendications 1 à 7, **caractérisé en ce que** l'obturateur (17) est déclenchable par régulation par capteur.

9. Dispositif de protection corporelle (1) selon l'une quelconque des revendications 1 à 8, **caractérisé en ce que** le volume total des protecteurs (8) remplis d'air comprimé est d'au moins 0,1 1 et d'un maximum de 3 1 et le volume total des airbags (10, 11, 12, 13, 14) est d'au moins 7,5 1 et d'un maximum de 40 l.

10. Procédé, destiné à utiliser un dispositif de protection corporelle (1), présentant les caractéristiques suivantes :
- il est mis à disposition au moins un protecteur (8), lequel comporte une cavité étanche au gaz, qui est constitué d'un flexible (9) à air comprimé souple, à paroi mince, étanche à l'air, posé en forme de méandre ou en forme de treillis, lequel est maintenu en cohésion par des cordons, des sangles et / ou des bandes, une soupape (16) étant présente, pour remplir la cavité,
- il est mis à disposition par ailleurs au moins un airbag (10, 11, 12, 13, 14) plié,
- il est mis à disposition additionnellement au moins une conduite de liaison (18, 19), à l'aide de laquelle la cavité du protecteur (8) est susceptible d'être reliée avec l'airbag (10, 11, 12, 13, 14),
- il est mis à disposition en outre un obturateur (17) pour du gaz comprimé, l'obturateur (17) étant relié avec un élément déclencheur (20, 23),
- l'on remplit le protecteur (8) de gaz comprimé et on le relie par l'intermédiaire de l'obturateur (17) et de la conduite de liaison (18, 19) avec l'airbag (10, 11, 12, 13, 14), l'obturateur (17) restant fermé dans un premier temps,
- l'on utilise l'ensemble constitué du protecteur (8), de l'obturateur (17), de l'élément déclencheur (20, 23), de la conduite de liaison (18, 19) et de l'airbag (10, 11, 12, 13, 14) en tant que dispositif de protection corporelle (1),
- lors de l'activation de l'élément déclencheur (20, 23), le gaz comprimé est conduit à partir du protecteur (8) dans l'airbag (10, 11, 12, 13, 14) .

11. Procédé selon la revendication 10, **caractérisé en ce que** l'on remplit le protecteur (8) de gaz comprimé, notamment d'air comprimé, avec une surpression d'au moins 2 bar et d'au plus 70 bar.

12. Procédé selon la revendication 10 ou 11, **caractérisé en ce que** l'on utilise le protecteur (8) qui doit être rempli de gaz comprimé en remplacement d'un élément protecteur (15) amortisseur de chocs, non rempli d'air comprimé d'un vêtement.
